# EUROPÄISCHE PATENTSCHRIFT

(11) **EP 1 009 914 B1**
(45) Veröffentlichungstag und Bekanntmachung des Hinweises auf die Patenterteilung: **31.07.2002**
(21) Anmeldenummer: 98941136.8
(22) Anmeldetag: 27.08.1998
(51) Int. Cl.: F01C 1/344, F01C 21/04

(54) **DREHKOLBENMASCHINE**
ROTATING PISTON MACHINE
MACHINE A PISTON ROTATIF

(30) Priorität: 28.08.1997 AT 144697
(43) Veröffentlichungstag der Anmeldung: 21.06.2000
(73) Patentinhaber: Rechberger, Michael, 4170 Haslach an der Mühl (AT)
(72) Erfinder: Rechberger, Michael, 4170 Haslach an der Mühl (AT)
(74) Vertreter: Patentanwälte BARGER, PISO & PARTNER
(86) Internationale Anmeldenummer: AT9800204
(87) Internationale Veröffentlichungsnummer: WO9911907

(56) Entgegenhaltungen:
- AU-A- 5 157 373
- FR-A- 2 218 490
- FR-A- 2 711 395
- US-A- 2 347 944
- US-A- 3 499 600
- US-A- 4 484 873
- PATENT ABSTRACTS OF JAPAN vol. 007, no. 063 (M-200), 16. März 1983 & JP 57 206788 A (MITSUBISHI JUKOGYO KK), 18. Dezember 1982
- PATENT ABSTRACTS OF JAPAN vol. 012, no. 152 (M-695), 11. Mai 1988 & JP 62 271985 A (MATSUSHITA ELECTRIC IND CO LTD), 26. November 1987

## Beschreibung

Die Erfindung betrifft eine Drehkolbenmaschine, bei der ein Rotor in einem Gehäuse rotiert und im Rotor radial verschiebliche Schieber zwischen dem Gehäuse und dem Rotor Kammern mit veränderlichem Volumen bilden, wobei eine gerade Anzahl von Schiebern vorgesehen ist und einander diametral gegenüberliegende Schieber zu einer starren Einheit zusammengefaßt sind.

Eine solche Drehkolbenmaschine ist aus der GB 430 715 B bekannt. Es hat dabei das Gehäuse die Form eines Reuleaux-Dreiecks und der Rotor ist zentrisch in diesem Dreieck angeordnet. Der Vorteil einer solchen Anordnung gegenüber der Verwendung einseitiger, federbelasteter Schieber ist, daß im Zuge der Umdrehung des Rotors die Gehäusewände nur die träge Masse des Schiebers zu dessen hin- und hergehender Bewegung überwinden müssen, während die Zentrifugalbeschleunigung durch die Zusammenfassung diametral gegenüberliegender Schieber sich zumindest im wesentlichen aufhebt und Federkräfte, wie sie bei Einzelschiebern immer vorgesehen werden müssen um die Schieber gegen die Gehäusewand zu drücken, überhaupt entfallen.

Es ist somit eine Drehkolbenmaschine der eingangs genannten Art einem wesentlich reduzierten Verschleiß im Vergleich zu anderen Drehkolbenmaschinen mit einzeln beweglichen Schiebern unterzogen.

Als weiter abliegenden Stand der Technik, betreffend diese anderen Drehkolbenmaschinen, kann beispielsweise auf die DD-33 914 A verwiesen werden, bei der das Gehäuse kreisförmigen Querschnitt aufweist und der exzentrisch im Gehäuse angeordnete Rotor im wesentlichen ebenfalls Kreisform besitzt, wobei aber Ausnehmungen, die im Querschnitt durch einen Kreisbogenabschnitt begrenzt sind, aus dem Rotor ausgeschnitten sind, um die Größe der sich ausbildenden Kammern zu erhöhen. Die (vier) Schieber werden durch Federn jeweils vom Rotor nach außen, an die Gehäusemantelwand gedrückt, was gemeinsam mit der Zentrifugalbeschleunigung zu großen Anpreßdrücken und hohem Verschleiß führt.

Trotz ihrer Vorteile gegenüber der DD-A ist es bei der aus der GB-B vorbekannten Drehkolbenmaschine nachteilig, daß durch die zwingend vorgegebene Form des Reuleaux-Dreieckes die Ausbildung dreier Gehäusetaschen unvermeidlich ist, wobei jede Tasche beim Durchlaufen durch einen Schieber eine sich zuerst ausdehnende, dann wieder verkleinernde Kammer zwischen den Schiebern ausbildet. Dies führt, beispielsweise bei Verbrennungskraftmaschinen, notwendigerweise zur Ausbildung von 6-Taktsystemen mit zwischengeschalteten Kühlabschnitten. Ein anderer dadurch bedingter Nachteil ist, daß jeder Schieber im Lauf einer Umdrehung dreimal radial hin- und hergeschoben wird, was wiederum zu relativ hohen Beschleunigungsspitzen im Laufe einer Umdrehung führt.

Eine weitere Drehkolbenmaschine zeigt die FR-A-2 218 490.

Die Erfindung bezweckt, hier Abhilfe zu schaffen und eine Drehkolbenmaschine der eingangs definierten Art anzugeben, bei der jeder Schieber im Laufe einer Umdrehung des Rotors nur einmal hin- und hergeschoben wird.

Erfindungsgemäß wird dies dadurch erreicht, daß der Rotor exzentrisch im Gehäuse angeordnet ist, daß das Gehäuse bezüglich der Verbindungsgerade zwischen der Achse des Rotors und der dieser Achse nächstliegenden Stelle des Gehäuses, dem Südpol, symmetrisch ist, und daß bei Zugrundelegung von einem durch die Drehachse des Rotors gelegten, normal auf die Symmetrieachse bzw. in Richtung der Symmetrieachse verlaufenden XY-Kooridinatensystems und mit Polarkoordinaten [r,ϕ] mit dem Zentrum in der Rotorachse und dem Winkel ϕ = 0 in Richtung der positiven X-Achse liegend, die Innenwandung des Gehäuses die folgende Gleichung erfüllt:${\text{r(ϕ) = {a}}^{\text{2}} {\text{b}}^{\text{2}} {\text{/[a}}^{\text{2}} {\text{cos}}^{\text{2}} {\text{(l(ϕ+π/2)) + b}}^{\text{2}} {\text{sin}}^{\text{2}} {\text{(l(ϕ+π/2))]}}}^{\text{1/2}}$ wobei:
b der kürzeste Abstand zwischen der Rotorachse und der Gehäusewand am Südpol ist,
a durch die Formel:${\text{a}}_{\text{(d,b)}} {\text{= {[3(d/2)}}^{\text{4}} {\text{- 2b}}^{\text{2}} {\text{(d/2)}}^{\text{2}} {\text{]/[2(d/2)}}^{\text{2}} {\text{- b}}^{\text{2}} {\text{]}}}^{\text{1/2}}$ gegeben ist, wobei:
d die Länge der Sehnen der Gehäuseinnenwand durch die Drehachse des Rotors, somit die radiale Erstreckung der Schieber, ist und 1 durch die Formel${\text{1 = 2/π arccos({[a}}^{\text{2}} {\text{-(a}}^{\text{4}} {\text{+b}}^{\text{4}} {\text{-a}}^{\text{2}} {\text{b}}^{\text{2}} {\text{)}}^{\text{1/2}} {\text{]/(a}}^{\text{2}} {\text{-b}}^{\text{2}} {\text{)}}}^{\text{1/2}} \text{)}$ gegeben ist.

Es ist somit durch Wahl von b und d, somit dem kürzesten Abstand zwischen Rotorachse und Gehäuseinnenwand einerseits und der radialen Erstreckung der Schieber anderseits, die Form der Gehäuseinnenwand vollständig bestimmt, da durch die Forderung nach Symmetrie bezüglich der Y-Achse die Kurve nur mehr in einem Quadranten festgelegt werden muß und auch nur mehr in einem Quadranten festgelegt werden kann, die anderen ergeben sich unmittelbar.

Dazu kommen als Randbedingungen:
der horizontale (parallel zur X-Achse) Verlauf am Südpol (der am Nordpol folgt daraus automatisch),
die Lage der Gehäuseinnenwand am Schnittpunkt mit der X-Achse im Abstand d,
die Forderung nach zweimaliger, stetiger Differentiation, um die Dreh-Schiebebewegung der Schieber ruckfrei zu gestalten,
das monotone Wachsen von r(ϕ) im vierten Quadranten und die stets nichtnegative Krümmung,
wodurch die Kurve festgelegt ist.

Ausgestaltungen der Erfindung betreffen die Ausbildung der Schieber und deren Führung im Rotot bzw. entlang des Gehäuses.

In der Zeichnung sind einige erfindungsgemäße Schnitte durch Gehäuse bzw. Rotoren schematisch dargestellt. Dabei zeigt:
die Fig. 1 eine Gehäuseform, mit a = 1,5 und b = 1,
die Fig. 2 eine Gehäuseform, mit a = 2,0 und b = 1,
die Fig. 3 eine Gehäuseform, mit a = 5,0 und b = 1,
die Fig. 4 einen Schnitt durch eine Turbine oder Lüfter,
die Fig. 5 einen Schnitt durch einen 2-stufigen Drehkolbenbrennkraftmotor,
die Fig. 6 einen Axialschnitt durch einen Drehkolbenbrennkraftmotor,
die Fig. 7 einen Schnitt durch ein Drehkolbenbrennkraftstrahltriebwerk,
die Fig. 8 einen Schieber im Schnitt, Draufsicht und Seitenansicht,
die Fig. 9 einen Federbügel in Vorderansicht, in Draufsicht und in Seitenansicht,
die Fig. 10 einen Rotor im Schnitt und in Seitenansicht,
die Fig. 11 einen Elipsenring in Draufsicht und in Seitenansicht,
die Fig. 12 ein Rotorsegment in Vorderansicht und in Seitenansicht,
die Fig. 13 eine Segmentdichtung in Vorderansicht und in Seitenansicht,
die Fig. 14 einen Rotor im Schnitt und in Seitenansicht,
die Fig. 15 ein Rotorsegment in Vorderansicht und in Seitenansicht und
die Fig. 16 einen Schieber in Vorderansicht, in Seitenansicht und in Draufsicht.

Die Figura 1 bis 3 zeigen verschiedene Ausbildungen erfindungsgemäß verwendbarer Gehäuseformen in Abhängigkeit des Verhältnisses der Parameter a und b. Dabei sind die verwendeten Koordinatensysteme, der Südpol S und die Abstände b und d eingetragen, wobei b jeweils mit 1 festgesetzt ist, da die Form der Kurve nur vom Verhältnis a/b und damit auch gemäß obiger Beziehung a/d abhängt.

Wie den Figura 1 bis 3 unmittelbar entnehmbar ist, sind erfindungsgemäße Gehäuseformen im Bereich von a/b ≈ 2 durchaus technisch einsetzbar, während bei Werten von a/b, die wesentlich darüber liegen, starke Beschleunigungen der Schieber auftreten, wenn diese in äquatorialer Stellung (parallel zur X-Achse) liegen, wobei darüberhinaus in dieser Stellung noch stark pressende und aus der Schieberebene gerichtete Berührkräfte von der Gehäusewand einwirken und daher solche Formen für eine technische Nutzung nicht zulassen.

Brauchbare Verhältnisse a/b liegen zwischen 1,0 und 2,5, bevorzugt zwischen 1,25 und 2,0, wobei a und b die oben angegebene Bedeutung haben.

Es ist aber bei den in den Fig. 1 und 2 gezeigten Verhältnissen, selbverständlich auch bei solchen, bei denen a < 1,5 ist oder nur etwas über 2 liegt, eine Drehkolbenmaschine geschaffen, die die Nachteile der vorbekannten Maschinen nicht aufweist und insbesondere über günstige dynamische Bedinungen für die Bewegung der Schieber in radialer Richtung innerhalb des Rotors und auch entlang der Gehäuseinnenwand aufweist.

Die Fig. 4 zeigt einen Schnitt normal zur Drehachse einer erfindungsgemäßen Turbine bzw. eines erfindungsgemäßen Lüfters. Schieber 1 bewegen sich im Rotor 19 in Öl geführt, wie dies weiter unten detailliert erläutert wird.

In der Gehäusewand 32, diese ist bei allen Darstellungen nur schematisch eingezeichnet, ist die Saugöffnung 17 und die Drucköffnung 23 strichschematisch eingezeichnet.

In analoger umgekehrter Weise kann aber auch die Verwendung als Pumpe zur Erzeugung eines Vakuums und zum Pumpen von Flüssigkeiten sowie als Verdichter erfolgen.

Die Fig. 5 zeigt einen Schnitt normal zur Drehachse eines erfindungsgemäßen Drehkolbenbrennkraftmotors. In der Gehäusewand 32 ist eine Ansaugöffnung 17 einer Verdichterstufe schematisch eingezeichnet, weiters ein Überstromkanal 18, der von der Druckseite der Verdichterstufe zur Ansaugseite der Motorstufe führt und dort eine Einspritzdüse 20 im Bereich der Expansionskammer eingetragen.

Die Schieber 1 der Verdichterstufe sind wieder im Öl im Rotor 19 geführt, bei den Schiebern 21 des Rotors 22 in der Verbrennungskammer ist dies aus thermischen Gründen nicht möglich.

Die abgearbeiteten Verbrennungsgase verlassen den Drehkolbenbrennkraftmotor bei der Auspufföffnung 23. Die Fig. 6 zeigt einen Schnitt durch die parallelen Rotorachsen der beiden Rotoren 19, 22 der Fig. 5. Insbesondere ist dieser Figur die abgerundete Eckenausgestaltung der Gehäusekammer entnehmbar. Es sind die Lager 29 für die Rotoren 19, 22 eingetragen und die Zahnräder 31, die den Antrieb des Verdichterrotos 19 besorgen.

Die Fig. 7 zeigt einen Schnitt normal auf die Rotorachsen eines Drehkolbenbrennkraftstrahltriebwerkes. Eine Vorverdichterauslaßöffnung 26 mündet in eine Expansionskammer 27, die in der Auströmdüse 28 endet, ersichtlich sind auch die schematisch eingezeichnete Ansaugöffnung 17 und der Überströmkanal 18, der von der Vorverdichterstufe in die Expansionsstufe führt. Die im Verdichterrotor 19 geführten Schieber 1 sind bevorzugt wiederum im Öl geführt, während dies bei den durch den Verbrennungsprozeß thermisch stark belasteten Schiebern im Rotor 22 nicht möglich ist.

Die Fig. 8 zeigt einen erfindungsgemäß bevorzugten Schieber 1 im Schnitt, in der Seitenansicht und der Draufsicht, wobei Nuten 3 ersichtlich sind, in denen Federbügel 4, von denen einer in Fig. 9 dargestellt ist, einsetzbar sind. Im Schieber 1 sind Ölkanäle 2 vorgesehen, die zufolge der Zentrifugalbeschleunigung Öl, das dem Rotor, in dem der Schieber 1 eingesetzt ist, im Bereich seiner Drehachse zugeführt wird, nach außen transport wird und dort den Schieber 1 bzw. den Federbügel 4 während seines Rotierens entlang der Gehäuseinnenwand schmiert und kühlt.

Die Fig. 9 zeigt einen Federbügel 4, der in die Nuten 3 eines Schiebers 1 eingesetzt werden kann und der mit Schmieröffnungen 5 versehen ist, aus denen die Schmierflüssigkeit austreten kann. Die Pfeile geben die Richtung der (geringen) elastischen Deformation zufolge der Zentrifugalbeschleunigung an, durch die die Abdichtung an der Gehäuseinnenwand verbessert wird.

Die Stege 34 zwischen den beiden Enden des Schiebers 1 liegt bei den einzelnen Schiebern eines Rotors jeweils um zumindest die Stegbreite versetzt, sodaß die einzelnen Schieber im Rotor aneinander vorbei radial beweglich angeordnet sind.

Die Fig. 10 zeigt einen Rotor für ölgeschmierte Schieber 1, der daher thermisch nicht hochbelastbar ist, da es sonst zu Verkockungen des Öls kommt. Es können aber auch andere Flüssigkeiten, als Öl zur Schmierung eingesetzt werden, wobei sowohl das Öl als auch die anderen Flüssigkeiten zur Kühlung herangezogen werden können. Insbesondere bei Vakuumpumpen kann der Schieber durch Flüssigkeiten, wie beispielsweise Wasser zur Kühlung und Schmierung von Bedeutung, zumal man die Ölverunreinigungen aus dem Vakuum nicht mehr entfernen kann.

Ein solcher Rotor besteht bevorzugt aus Rotorsegmenten 7, die durch Rotorseitenwände 6 zusammengehalten werden. In Nuten 8 werden Ellipsenringe 13 (Fig. 11) eingesetzt. Die Nuten 9 nehmen Segmentdichtungen 15 (Fig. 13) auf, die Ölzufuhr für die Schieber 1 bzw. die Federbügel 4 erfolgt durch eine Einlaßöffnung 10 in der Rotorwelle.

In Fig. 11 ist ein Ellipsenring 13 in Seitenansicht und Draufsicht dargestellt. Dabei ist die Druckrichtung durch Pfeile angedeutet. Der Ellipsenring 13 weist eine Öffnung 16 für den Druck- und Ausdehnungsausgleich auf. Der Ellipsenring 13 dient zur Abdichtung der Schieber 1 gegenüber dem Rotor, beim dargestellten Ausführungsbeispiel sind zwei derartige Ellipsenringe auf jeder Seite des Rotors für jeden der Schieber 1, somit vier Ellipsenringe pro Schieber, vorgesehen.

Aus Fig. 12 ist ein Rotorsegment in Vorder- und Seitenansicht ersichtlich, daraus sind auch die Nuten 8 für die Ellipsenringe 13 bzw. die Nuten 9 für die Segmentdichtung 15 (Fig. 13) ersichtlich. Die Bohrungen 14 dienen zur Montage der Seitenscheiben 6.

In Fig. 13 ist eine Segmentdichtung 15 in Vorder- und Seitenansicht dargestellt. Diese Segmentdichtung 15 dichtet den Rotor gegenüber der seitlichen Gehäusewand ab und ist selbstanpressend ausgebildet.

Fig. 14 zeigt einen thermisch hochbelastbaren Rotor im Axialschnitt, wobei eine Brennraummulde 26 in jedem Segment vorgesehen ist. Ein einzelnes Rotorsegment ist in Fig. 15 in Stirn- und Seitenansicht gezeigt, die Fig. 16 zeigt einen zugehörigen Schieber 21, der sich vom Schieber 1 durch das Fehlen der Ölzufuhr und somit der Schmierung unterscheidet. Auch hier sind die Stege 34 wie beim Schieber 1 (Fig. 8) angeordnet.

Die Arbeitsweise der erfindungsgemäßen Drehkolbenmaschine ist die gleiche wie bei den üblichen Drehkolbenmaschinen, außer der dynamischen Verbesserungen der Schieberbewegungen und der speziellen Ausgestaltung der Schieber, die dadurch möglich wird, ist ja bezüglich des Betriebes keine Änderung gegenüber dem Stand der Technik erfolgt.

## Patentansprüche

1. Drehkolbenmaschine, bei der zumindest ein Rotor (19, 22) in einem Gehäuse (32) rotiert und im Rotor radial verschiebliche Schieber (1, 21) zwischen dem Gehäuse und dem Rotor Kammern mit veränderlichem Volumen bilden, wobei eine gerade Anzahl von Schiebern vorgesehen ist und einander diametral gegenüberliegende Schieber zu einer starren Einheit zusammengefaßt sind, **dadurch gekennzeichnet, daß** der Rotor exzentrisch im Gehäuse angeordnet ist, daß das Gehäuse bezüglich der Verbindungsgerade zwischen der Achse des Rotors und der dieser Achse nächstliegenden Stelle des Gehäuses, des Südpols (S), symmetrisch ist, und daß bei Zugrundelegung von einem durch die Drehachse des Rotors gelegten, normal auf die Symmetrieachse bzw. in Richtung der Symmetrieachse verlaufenden XY-Kooridinatensystems und von Polarkoordinaten [r,ϕ] mit dem Zentrum in der Rotorachse und dem Winkel ϕ = 0 in Richtung der positiven X-Achse liegend, die Innenwandung des Gehäuses (32) die folgende Gleichung erfüllt:${\text{r(ϕ) = {a}}^{\text{2}} {\text{b}}^{\text{2}} {\text{/[a}}^{\text{2}} {\text{cos}}^{\text{2}} {\text{(l(ϕ+π/2)) + b}}^{\text{2}} {\text{sin}}^{\text{2}} {\text{(l(ϕ+π/2))]}}}^{\text{1/2}}$ wobei:
b der kürzeste Abstand zwischen der Rotorachse und der Gehäusewand am Südpol (S) ist,
a durch die Formel:${\text{a}}_{\text{(d,b)}} {\text{= {[3(d/2)}}^{\text{4}} {\text{- 2b}}^{\text{2}} {\text{(d/2)}}^{\text{2}} {\text{]/[2(d/2)}}^{\text{2}} {\text{- b}}^{\text{2}} {\text{]}}}^{\text{1/2}}$ gegeben ist, wobei:
d die Länge der Sehnen der Gehäuseinnenwand durch die Drehachse des Rotors, somit die radiale Erstreckung der Schieber (1, 21), ist und 1 durch die Formel${\text{1 = 2/π arccos({[a}}^{\text{2}} {\text{-(a}}^{\text{4}} {\text{+b}}^{\text{4}} {\text{-a}}^{\text{2}} {\text{b}}^{\text{2}} {\text{)}}^{\text{1/2}} {\text{]/(a}}^{\text{2}} {\text{-b}}^{\text{2}} {\text{)}}}^{\text{1/2}} \text{)}$ gegeben ist.

2. Drehkolbenmaschine nach Anspruch 1, **dadurch gekennzeichnet, daß** das Verhältnis a/b zwischen 1,0 und 2,5, bevorzugt zwischen 1,25 und 2,0 liegt, wobei a und b die oben angegebene Bedeutung haben.

3. Drehkolbenmaschine nach einem der Ansprüche 1 oder 2, **dadurch gekennzeichnet, daß** ihre Schieber (1) im wesentlichen radial verlaufende Ölkanäle (2) aufweisen, die mit Ölkanälen (5) in Federbügeln (4), die in Nuten der Schieber (1) sitzen und diese gegenüber der Gehäuseinnenwand abdichten, zusammenwirken, um so eine Verringerung der Reibung zwischen Gehäuseinnenwand und Schieber zu erreichen.

## Claims

1. A rotary piston engine, in which at least one rotor (19,22) rotates in a housing (32) and sliding vanes (1,21) which are radially displaceable in the rotor and which form chambers of variable volume between the housing and the rotor, wherein an even number of sliding vanes is provided and diametrically opposed sliding vanes are combined to form a rigid unit, **characterised in that** the rotor is arranged eccentrically in the housing, **in that** the housing is symmetrical with respect to the connecting straight line between the rotor axis and the location of the housing situated nearest this axis, i.e. the south pole (S), and **in that** taking as a basis an XY co-ordinate system which passes through the axis of rotation of the rotor and which extends normal to the axis of symmetry or in the direction of the axis of symmetry, and polar co-ordinates [r,ϕ] with their centre lying on the rotor axis and with the angle ϕ = 0 in the direction of the positive X-axis, the inner wall of the housing (32) satisfies the following equation:${\text{r(ϕ) = {a}}^{\text{2}} {\text{b}}^{\text{2}} {\text{/[a}}^{\text{2}} {\text{cos}}^{\text{2}} {\text{(l(ϕ+π/2)) + b}}^{\text{2}} {\text{sin}}^{\text{2}} {\text{(l(ϕ+π/2))]}}}^{\text{1/2}}$ in which:
b is the shortest distance between the rotor axis and the housing wall at the south pole (S),
a is given by the formula:${\text{a}}_{\text{(d,b)}} {\text{= {[3(d/2)}}^{\text{4}} {\text{- 2b}}^{\text{2}} {\text{(d/2)}}^{\text{2}} {\text{]/[2(d/2)}}^{\text{2}} {\text{- b}}^{\text{2}} {\text{]}}}^{\text{1/2}}$ in which:
d is the length of the chords of the housing inner wall through the axis of rotation of the rotor, thus the radial extension of the sliding vanes (1,21), and 1 is given by the formula${\text{1 = 2/π arccos({[a}}^{\text{2}} {\text{-(a}}^{\text{4}} {\text{+b}}^{\text{4}} {\text{-a}}^{\text{2}} {\text{b}}^{\text{2}} {\text{)}}^{\text{1/2}} {\text{]/(a}}^{\text{2}} {\text{-b}}^{\text{2}} {\text{)}}}^{\text{1/2}} \text{.}$

2. A rotary piston engine according to Claim 1, **characterised in that** the ratio a/b is between 1.0 and 2.5, preferably between 1.25 and 2.0, wherein a and b have the meaning given above.

3. A rotary piston engine according to Claim 1 or 2, **characterised in that** its sliding vanes (1) have substantially radially extending oil passages (2) which cooperate with oil passages (5) in spring clips (4) which fit in grooves of the sliding vanes (1) and seal the latter with respect to the housing inner wall so as to achieve a reduction in the friction between the housing inner wall and the sliding vanes.

## Revendications

1. Machine à piston rotatif dans laquelle au moins un rotor (19, 22) tourne dans un carter (32) et des palettes (1, 21) mobiles radialement dans le rotor forment entre le carter et le rotor des chambres à volume variable, sachant que le nombre des palettes présentes est un nombre pair et que des palettes diamétralement opposées sont assemblées en une unité fixe, **caractérisée en ce que** le rotor est disposé de façon excentrée dans le carter, **en ce que** le carter est symétrique par rapport à la droite reliant l'axe du rotor au point du carter du pôle sud (S) le plus proche de cet axe, et **en ce qu'**en se basant sur un système de coordonnées XY passant par l'axe de rotation du rotor, qui s'étend perpendiculairement sur l'axe de symétrie ou dans la direction de l'axe de symétrie, et sur des coordonnées polaires [r, ϕ] dont le centre se situe sur l'axe du rotor et dont l'angle ϕ = 0 s'étend en direction de l'axe des abscisses positives, la paroi intérieure du carter (32) répond à l'égalité suivante :$\text{r} \text{(ϕ)= {} {\text{a}}^{\text{2}} {\text{b}}^{\text{2}} \text{/[} {\text{a}}^{\text{2}} {\text{cos}}^{\text{2}} \text{(} \text{l} \text{(ϕ + π/2)) +} {\text{b}}^{\text{2}} {\text{sin}}^{\text{2}} \text{(} \text{l} {\text{(ϕ + π/2))]}}}^{\text{1/2}}$ sachant que
b est l'écart le plus faible entre l'axe du rotor et la paroi du carter au niveau du pôle sud (S) et a est obtenu par la formule suivante : où
d correspond à la longueur des cordes de la paroi intérieure du carter passant par l'axe de rotation du rotor, donc l'étendue radiale des palettes (1, 21), et 1 est donné par la formule suivante :

2. Machine à piston rotatif selon la revendication 1, **caractérisée en ce que** le rapport a/b est compris entre 1,0 et 2,5, de préférence entre 1,25 et 2,0, sachant que a et b représentent les variables indiquées ci-dessus.

3. Machine à piston rotatif selon la revendication 1 ou 2, **caractérisée en ce que** ses palettes (1) présentent des canaux de circulation d'huile (2) s'étendant essentiellement radialement qui coopèrent avec des canaux de circulation d'huile (5) dans des étriers à ressort (4) logés dans des rainures des palettes (1), lesquels étriers réalisent l'étanchéité entre ces dernières et la paroi intérieure du carter, afin d'obtenir une diminution du frottement entre la paroi intérieure du carter et les palettes.
